# EUROPÄISCHE PATENTSCHRIFT

(11) **EP 4 088 934 B1**
(45) Veröffentlichungstag und Bekanntmachung des Hinweises auf die Patenterteilung: **27.08.2025**
(21) Anmeldenummer: 22178062.0
(22) Anmeldetag: 20.03.2020
(51) Int. Cl.: B41J 2/135, B41J 2/07, B41J 29/393, B41F 19/00, B41F 33/16

(54) **DUMC MIT VARIABLEM MODELL**
DUMC WITH VARIABLE MODEL
DUMC AVEC MODEL VARIABLE

(43) Veröffentlichungstag der Anmeldung: 16.11.2022
(62) Teilanmeldung aus: 20164395.4
(73) Patentinhaber: Heidelberger Druckmaschinen AG, 69115 Heidelberg (DE)
(72) Erfinder: Norrick, Nicklas, 68542 Heddesheim (DE); Neeb, Steffen, 64625 Bensheim (DE); Henn, Andreas, 69151 Neckargemünd (DE); Stenzel, Roland, 69120 Heidelberg (DE); Kamper, Annika, 69221 Dossenheim (DE); Martin, Nicolas, 69126 Heidelberg (DE)

(56) Entgegenhaltungen:
- US-A1- 2002 080 375
- US-A1- 2019 184 722
- US-A1- 2019 351 674
- US-B2- 10 124 598

## Beschreibung

Die Erfindung beschäftigt sich mit einem Verfahren zur automatisierten Konfiguration einer Inkjetdruckmaschine.

Die Erfindung liegt im technischen Gebiet des Inkjetdrucks. US2002/080375 offenbart ein Verfahren zur Konfiguration von Inkjet-Druckmaschinen mittels eines Rechners.

Bei der Einstellung und Konfiguration von Inkjetdruckmaschinen ist die zielgerichtete Ansteuerung der einzelnen Druckdüsen der verwendeten Inkjetdruckköpfe für den jeweils durchzuführenden Inkjetdruckprozess ein zentraler Punkt. Für eine möglichst hohe Druckqualität müssen dabei die einzelnen Druckdüsen der Inkjetdruckköpfe so angesteuert werden, dass geringfügige Abweichungen im Tintenausstoß der einzelnen Düsen, die fertigungs- oder prozessbedingt immer vorhanden sind, entsprechend ausgeglichen werden. Dies geschieht, indem man sogenannte Dichtekompensationsprofile erstellt. Die Dichtekompensation ist auch als DUC oder DUMC bekannt. Dabei wird durch Testmessungen ermittelt, wie stark bei einer identischen Ansteuerung der einzelnen Druckdüsen diese in ihrem Tintenausstoss voneinander abweichen. Mit dieser Information kann dann das entsprechende Kompensationsprofil erstellt werden, was für jede einzelne Druckdüse den Tintenausstoss so reguliert, dass diese Abweichungen kompensiert werden. Ein weiterer wichtiger Punkt bei der Konfiguration der Inkjetdruckmaschine besteht darin, defekte, d.h. abweichend oder gar nicht mehr druckende, Druckdüsen (auch als Missing Nozzles - MN oder MNC bekannt) möglichst so zu kompensieren, dass auch bei auftreten solcher defekten Druckdüsen, diese sich auf das resultierende Druckbild hinsichtlich Druckqualität möglichst wenig auswirken. Die Kompensation defekter Druckdüsen geschieht dabei in den meisten Fällen über einen erhöhten Tintenausstoß der benachbarten Druckdüsen, wobei meist weitere benachbarte Druckdüsen entsprechend verringert drucken, um eine Überkompensation zu vermeiden.

Diese beiden Konfigurationskriterien in Form von Dichtekompensation und Kompensation defekter Druckdüsen zielen dabei auf eine Vielzahl von Kennwerten ab. Darüber hinaus müssen beide Kompensationsarten, insbesondere aber die Dichtekompensation, für jede Druckkopfzusammensetzung jedes verwendeten Drucksubstrats und jeder verwendeten Druckgeschwindigkeit optimiert werden.

Der Nachteil beim heutigen Stand der Technik ist, dass für jede Printbar-, bzw. Druckkopfzusammensetzung, jedes verwendete Drucksubstrat und jede Druckgeschwindigkeit ein Testlauf durchgeführt werden muss. Das verursacht einen entsprechenden Aufwand, zumal die Inkjetmaschine in dieser Zeit nicht produktiv arbeiten kann. Hinzu kommt, dass bei dem Tausch eines einzigen Kopfes, oder einem Wechsel der Tintenformulierung, des Rasters, oder anderen wesentlichen Bestandteilen des Druckprozesses sämtliche Substratdatensätze erneut eingegeben werden müssen.

Zur Lösung dieses Problems ist ein Verfahren zur Kompensation positionsabhängiger Dichteschwankungen von Druckdüsen in einer Inkjet-Druckmaschine durch einen Rechner bekannt, wobei der Rechner für alle verwendeten Drucksubstrate Kompensationsprofile für die positionsabhängigen Dichteschwankungen über alle Druckköpfe erstellt, aus diesen ein Durchschnittsprofil berechnet und dieses Durchschnittsprofil zur Kompensation der positionsabhängigen Dichteschwankungen in der Inkjet-Druckmaschine anwendet, dadurch gekennzeichnet, dass bei Austausch eines oder mehrerer Druckköpfe der Inkjet-Druckmaschine vom Rechner nur für ein Drucksubstrat ein neues Kompensationsprofil berechnet wird, der Rechner aus diesem ein neues Durchschnittsprofil ableitet und der Rechner das neue Durchschnittsprofil unter Heranziehung der alten Kompensationsprofile für die restlichen Drucksubstrate berechnet und anwendet.

Zudem ist aus dem Stand der Technik ein Verfahren zur Kompensation positionsabhängiger Dichteschwankungen von Druckdüsen in einer Inkjet-Druckmaschine durch einen Rechner bekannt, wobei der Rechner für alle verwendeten Drucksubstrate Kompensationsprofile für die positionsabhängigen Dichteschwankungen über alle Druckköpfe der Inkjet-Druckmaschine erstellt und die Kompensationsprofile zur Kompensation der positionsabhängigen Dichteschwankungen in der Inkjet-Druckmaschine anwendet, welches dadurch gekennzeichnet ist, dass der Rechner jeweils druckmaschinen-, bzw. druckkopfspezifische Einflüsse und drucksubstratspezifische Einflussfaktoren mit einem generischen Referenzdrucksubstrat ermittelt, aus welchem ein Referenzkompensationsprofil erstellt wird, welches flächendeckungs- und ortsabhängig ist und daraus ein Gesamtkompensationsprofil erstellt, welches zur Kompensation der positionsabhängigen Dichteschwankungen verwendet wird.

Diese Ansätze haben jedoch weiterhin den Nachteil, dass in die verwendeten Durchschnitts-, bzw. Referenzkompensationsprofile nicht alle relevanten Daten über die zu konfigurierende Inkjet-Druckmaschine einfließen und daher die so erstellten Kompensationsprofile nicht genau genug sind, womit weiterhin ein bedeutender Konfigurationsaufwand hinsichtlich Einrichtemakulatur und -zeit besteht. Zudem sind diese Ansätze nicht zur Kompensation defekter Druckdüsen geeignet.

Die Aufgabe der vorliegenden Erfindung besteht somit darin, ein Verfahren zur Konfiguration von Inkjetdruckmaschinen zu offenbaren, welches Dauer und Aufwand des Konfigurationsprozesses minimiert.

Gelöst wird diese Aufgabe durch ein Verfahren zur Konfiguration von Inkjet-Druckmaschinen mittels eines Rechners gemäß Anspruch 1.

Entscheidend für das erfindungsgemäße Verfahren ist dabei, dass mittels des eingelernten Datenmodells die einzelnen Einstellparameter einer bestimmten Substratkategorie oder Maschinenkonfiguration oder ähnlichem zugeordnet werden. Dies reduziert den Aufwand der Substratqualifikation maßgeblich, z.B. bei der Hinzunahme eines neuen Substrates. Hierbei würden nur die Parameter, die das Substrat beschreiben vorgegeben; alle anderen Parameter, wie Pinningeinstellung, DUC-Kennlinie etc. werden vom Modell errechnet, d.h. bisher Durchführung des gesamten Substratqualifizierungsprozesse, jetzt Eingabe von einigen bekannten Parametern. Wichtig ist dabei, dass das verwendete Datenmodell aus den aktuell vorhandenen Datensätzen in der Substratdatenbank der einzelnen Maschinen entwickelt wird. Damit kann dann bei Veränderung eines bestimmten Einstellparameters, z.B. durch Austausch eines einzelnen Druckkopfes, das Modell automatisch die anderen Einstellparameter zielgenau vom Modell berechnen. Damit ist es nicht mehr notwendig, bei Austausch eines Druckkopfes oder des Drucksubstrates sämtliche Kombinationen von Inkjetdruckkopf-Zusammensetzungen und Drucksubstrat und Druckgeschwindigkeit oder weiteren Einstellparametern mittels mehrerer Testläufe neu zu ermitteln. Es muss lediglich der geänderte Parameter dem Datenmodell zur Verfügung gestellt werden, welches dann die weiteren Einstellparameter automatisch berechnet. Der veränderte Einstellparameter muss natürlich vom Anwender in irgendeiner Form ermittelt werden, damit das Datenmodell die anderen Parameter berechnen kann. Dennoch reduziert diese Vorgehensweise den Aufwand der Konfiguration der Inkjetdruckmaschine gegenüber dem bisherigen Stand der Technik enorm.

Vorteilhafte und daher bevorzugte Weiterbildungen des erfindungsgemäßen Verfahrens nach Anspruch 1 ergeben sich aus den zugehörigen Unteransprüchen sowie aus der Beschreibung und den zugehörigen Zeichnungen.

Bei Veränderung mindestens eines kategorisierten Einstellparameters wird dieser dabei von einem Anwender quantifiziert, während der Rechner mittels des eingelernten Datenmodells andere, durch die Veränderung des mindestens eines kategorisierten Einstellparameters, beeinflusste Einstellparameter neu berechnet. Wie bereits erwähnt, muss bei Veränderung mindestens eines Einstellparameters, wie z. B. des Drucksubstrates oder eines verwendeten Inkjetdruckkopfes, diese bestimmten Einstellparameter vom Anwender ermittelt werden. Dies kann er entweder durch eigens durchgeführte Testläufe tun oder, z. B. im Falle eines veränderten Druckkopfes, das Dichtekompensationsprofil vom Hersteller des Druckkopfes übernehmen und entsprechend durch Eingabe dem Datenmodell zur Verfügung stellen. Dieses kann dann mittels dieser neuen Daten aufgrund seines eingelernten Zustandes darauf reagieren und für diese veränderten Parameter entsprechend angepasste Einstellparameter der anderen Kategorien berechnen und der Inkjetdruckmaschine zur Konfiguration zur Verfügung stellen.

Zum Einlernen des Datenmodells werden diesem dabei konfigurierte Datensätze von Einstellparametern der Inkjet-Druckmaschine gemäß Anspruch 1 zur Verfügung gestellt, wodurch die Zusammenhänge und Beeinflussungen zwischen den einzelnen Einstellparametern vom Datenmodell verknüpft werden. Das heißt, das Datenmodell muss natürlich, um im erfindungsgemäßen Verfahren eine entsprechende Rolle einnehmen zu können, über die Wirkzusammenhänge zwischen den einzelnen Einstellparametern eingelernt sein, d. h. es muss so eingestellt sein, dass es praktisch weiß, z. B. welche Druckgeschwindigkeit welchen Einfluss auf die Ansteuerung einer defekten Druckdüse benachbarten Druckdüsen hinsichtlich der zur Kompensation notwendigen Tintentropfengröße notwendig ist. Nur dann kann es in der Lage sein, bei Änderung eines oder einiger veränderten Einstellparameter die anderen Parameter entsprechend anzupassen.

Eine weitere bevorzugte Weiterbildung des erfindungsgemäßen Verfahrens ist dabei, dass die Einstellparameter Inklimits, Pinning- und Coronaeinstellungen sowie Kennlinien für die Dichtekompensation und die Kompensation defekter Druckdüsen, sowie Parameter über die Druckgeschwindigkeit und den Drucksubstrattransport sowie die Drucksubstrateigenschaften umfassen. Dies sind nur die wichtigsten und häufigsten Einstellparameter. Das erfindungsgemäße Verfahren beschränkt sich allerdings nicht auf diese Parameter, sondern kann sämtliche weiteren relevanten Parameter zur Konfiguration der Inkjetdruckmaschine erfassen bzw. auf diese erweitert werden.

Eine weitere bevorzugte Weiterbildung des erfindungsgemäßen Verfahrens ist dabei, dass die Datensätze der Datenbank historische Einstellparameter sowohl der aktuell verwendeten als auch weiterer Inkjet-Druckmaschinen aufweisen. Um das verwendete Datenmodell möglichst genau und optimiert einzulernen, empfiehlt es sich, nicht nur die historischen Einstellparameter der aktuell verwendeten Inkjetdruckmaschine zu verwenden, sondern auch auf die Einstellparameter weiterer möglichst bauähnlicher Inkjetdruckmaschinen zuzugreifen. Denn je mehr Daten zum Einlernen des Datenmodells zur Verfügung stehen, desto genauer kann sie später bezüglich der Berechnungen neuer Konfigurationssätze von Einstellparametern führen, die betreffende Inkjetdruckmaschine arbeiten.

Die Erfindung als solche sowie konstruktiv und/oder funktionell vorteilhafte Weiterbildung der Erfindung werden nachfolgend unter Bezug auf die zugehörigen Zeichnungen anhand wenigstens eines bevorzugten Ausführungsbeispiels näher erläutert. In den Zeichnungen sind einander entsprechende Elemente mit jeweils denselben Bezugszeichen versehen. Die Zeichnungen zeigen:
- Figur 1:: schematisch die am Verfahren beteiligten Komponenten und ihre Abhängigkeiten zueinander
- Figur 2:: schematisch den Ablauf des erfindungsgemäßen Verfahrens

Aus den aktuell vorhandenen Datensätzen in der Substratdatenbank der einzelnen Druckmaschinen wird ein digitales Datenmodell entwickelt, das es ermöglicht die einzelnen Parameter und/oder Kennwerte z.B. einer Substratkategorie oder einer Maschinenkonfiguration zuzuordnen. Figur 1 zeigt dabei beispielhaft die beteiligten Komponenten. [Hier Template für Figur 1 einsetzen!!] Die Erstellung und Anwendung des Datenmodells werden jeweils von einem Rechner durchgeführt. Dies kann ein zentraler Workflowrechner in der jeweiligen Druckerei sein, der beide Vorgänge durchführt. Alternativ wird jedoch das Datenmodell bereits vor Einsatz in der Druckerei vom Anbieter des Workflowsystems, dessen Bestandteil das Datenmodell ist, zumindest erstellt und voreingelernt. In diesem Fall sind der Rechner zum Erstellen und Einlernen, bzw. weiterem Anpassen des Datenmodells nicht identisch. Für das erfindungsgemäße Verfahren spielt es jedoch keine grundlegende Bedeutung ob Das Datenmodell auf einem oder mehreren Rechnern erstellt, bzw. betrieben wird. Wichtig ist, dass es historische Daten zur Konfiguration von Inkjet-Druckmaschinen insbesondere bzgl. DUC und MNC erhält und damit eingelernt wird und solche Konfigurationen dann für die gewünschte Inkjet-Druckmaschine erstellen kann.

Für die Erstellung des Datenmodells werden die einzelnen Datensätze unter Zuhilfenahme des Prozesswissens in Bereiche aufgeteilt, welche
- substratspezifisch
- maschinenspezifisch, z.B. die Druckbalkenkonfiguration
- geschwindigkeitsspezifisch sind
- sowie mögliche Kombinationen der drei Bereiche

Das globale Ziel ist es, dass sich Einstellfaktoren verschiedener Herkunft zu einem neuen, validen Datensatz kombinieren lassen. Zum Beispiel bei vorgegebenem, bekanntem Substrat und Geschwindigkeit werden alle Parameter von einer anderen Inkjet-Druckmaschine übernommen und nur die DUC-Daten neu eingemessen. Das zugrundeliegende Modell ist so konzipiert, dass eine ständige Adaption des Modells auf neue Daten erfolgt, wodurch die Qualität der Vorhersage stetig besser wird; je mehr, desto besser.

Die Fragestellung an das Modell zur Aufgabenlösung, sprich der Erstellung einer passenden Konfiguration der Inkjet-Druckmaschine unter Berücksichtigung von DUC und defekten Druckdüsen, kann folgendermaßen formuliert werden:
- Die erste Frage ist, welchen Einfluss die Substratparameter, die vom Bediener eingegeben werden, auf die Inklimits für jede Farbe haben (erster Prozessschritt).
- Die zweite Frage ist welchen Einfluss die Substratparameter und die Inklimits auf die Pinning- und Coronaeinstellungen haben (zweiter Prozessschritt).
- Die dritte Frage ist welchen Einfluss die Substratparameter, Inklimits und Pinning- und Coronaeinstellungen auf die DUC- und MNC-Kennlinien haben (dritter und vierter Prozessschritt, kein direkter Zusammenhang).
- Die vierte Frage ist welchen Einfluss alle vorangegangen Parameter und Prozesse auf die Kalibrierkurven haben.

Figur 2 zeigt dabei schematisch den Verfahrensablauf. Das Ergebnis, das für die einzelnen Fälle aus der Datenbank geliefert wird, ist ein Vorschlag, der vom Bediener auf Basis eines geeigneten Probedruckes zu prüfen ist. Ist diese Prüfung bestanden, wird der Datensatz in die Datenbank übernommen. Wird die Prüfung als nicht bestanden bewertet, müssen, je nach Fall einige oder alle Punkte des aktuellen Substratqualifizierungsprozesses durchgeführt werden. Je nachdem wie die Staffelung dabei ist, kann eine oder mehrere Zwischenprüfungen erfolgen. Ist eine der Zwischenprüfungen bestanden, wird der Datensatz als gut bewertet und abgelegt.

Zum besseren Verständnis sind hier einige Beispiele aufgeführt, wie die Antworten auf diese Fragestellung in der Realität umgesetzt werden:
a) neues Substrat:
   Hierbei würden nur die Parameter, die das Substrat beschreiben vorgegeben; alle anderen Parameter, wie Pinningeinstellung, DUC-Kennlinie etc. werden vom Modell errechnet
b) neue Druckgeschwindigkeit:
   Hierbei würde nur eine neue Druckgeschwindigkeit vorgegeben werden; alle anderen Parameter werden von dem Modell errechnet.
c) Druckkopftausch:
   Hierbei würden bis auf die DUC-Kennlinien alle Parameter beibehalten, nur der DUC-Prozess müsste einmal durchgeführt werden. Die DUC-Kennlinien würden dann für alle vorhandenen Substrate aktualisiert werden.

Diese Aufzählung ist allerdings nicht vollständig. Es sind beliebig viele weiteren Szenarien möglich, die nur von der Anzahl der zu berücksichtigenden Kennwerte des Modells begrenzt werden.

Bei einem Kopftausch, was durchaus häufig stattfindet, muss dann nur noch ein einziges DUC-Profil auf einem Referenz-Substrat erfasst werden. Die anderen Profile werden anhand des Modells errechnet. Da das Datenmodell adaptiv ist, wir die Vorhersagequalität stetig steigen. Hierdurch wird der Aufwand für die Substratqualifizierung stetig sinken.

### Bezugszeichenliste

- 1: Bereitstellen und Betreiben WF-Rechner
- 2: Bereitstellen und Betreiben RIP
- 3: Bereitstellen Druckmaschine DM
- 4: Erstellen gerastertes Druckbild
- 5: Bereitstellen Druckaufträge
- 6a: Schritt: Eingabe Substratparameter
- 6b: Schritt: Eingabe neue Druckgeschwindigkeit
- 6c: Schritt: Bestätigung Kopftausch
- 7: Schritt: Berechnung Datensatz
- 8: Schritt: Probedruck
- 9: Schritt: Prüfen, ob Probedruck OK
- 10a: Schritt: Neuqualifizierung
- 10b: Schritt: Neuqualifizierung der geschwindigkeitsabhängigen Prozesse
- 10c: Schritt: Neuqualifizierung
- 11: Schritt: Ende

## Patentansprüche

1. Verfahren zur Konfiguration von Inkjet-Druckmaschinen mittels eines Rechners und eines Datenmodells bei einer Veränderung des Drucksubstrats, der Druckkopfzusammensetzung oder der Druckgeschwindigkeit mit folgenden Schritten:
• Kategorisierung einzelner Einstellparameter der Inkjet-Druckmaschinen mittels eines hierfür erstellten und eingelernten Datenmodells durch den Rechner,
• Speichern der kategorisierten Einstellparameter in Datensätzen einer Datenbank,
• Erstellen (6a, 6b, 6c) eines neuen Satzes von Einstellparametern zur Konfiguration der Inkjet-Druckmaschine für einen bestimmten Druckauftrag bei der Veränderung des Drucksubstrats, der Druckkopfzusammensetzung oder der Druckgeschwindigkeit aus den gespeicherten Datensätzen durch den Rechner,
• Neuberechnen (7) der Einstellparameter zur Konfiguration der Inkjet-Druckmaschine bei der Veränderung des Drucksubstrats, der Druckkopfzusammensetzung oder der Druckgeschwindigkeit mittels des eingelernten Datenmodells durch den Rechner,
• Ausführen (8) eines Probedrucks und Prüfen (9), ob der Probedruck in Ordnung ist, und
• Anpassung (10a, 10b, 10c) der Datensätze in der Datenbank an die geänderten Einstellparameter durch den Rechner,
**dadurch gekennzeichnet, dass**
die Einstellparameter das Drucksubstrat, die Druckkopfzusammensetzung oder die Druckgeschwindigkeit betreffen und die Kategorien für die Einstellparameter drucksubstratspezifische, druckmaschinenspezifische und druckgeschwindigkeitsspezifische Kategorien umfassen,
bei Veränderung mindestens eines kategorisierten Einstellparameters dieser von einem Anwender durch Ausführen von Testläufen oder durch Übernehmen eines Dichtekompensationsprofils quantifiziert wird, während der Rechner mittels des eingelernten Datenmodells andere, durch die Veränderung des mindestens eines kategorisierten Einstellparameters, beeinflusste Einstellparameter neu berechnet, und
zum Einlernen des Datenmodells diesem konfigurierte Datensätze von Einstellparametern der Inkjet-Druckmaschine zur Verfügung gestellt werden, wodurch die Wirkzusammenhänge und Beeinflussungen zwischen den einzelnen Einstellparametern vom Datenmodell verknüpft werden.

2. Verfahren nach Anspruch 1, **dadurch gekennzeichnet, dass** die Einstellparameter Inklimits, Pinning- und Coronaeinstellungen sowie Kennlinien für die Dichtekompensation und die Kompensation defekter Druckdüsen, sowie Parameter über die Druckgeschwindigkeit und den Drucksubstrattransport sowie die Drucksubstrateigenschaften umfassen.

3. Verfahren nach einem der vorherigen Ansprüche, **dadurch gekennzeichnet, dass** die Datensätze der Datenbank historische Einstellparameter sowohl der aktuell verwendeten als auch weiterer Inkjet-Druckmaschinen aufweisen.

## Claims

1. Method for configuring inkjet printing presses by means of a computer and a data model when the printing substrate, the print head composition or the printing speed is changed with the following steps:
• Categorization of individual setting parameters of the inkjet printing presses by means of a data model created and taught in for this purpose by the computer,
• Saving the categorized setting parameters in data records in a database,
• Creation (6a, 6b, 6c) by the computer from the stored data records of a new set of setting parameters for configuring the inkjet printing press for a particular print job when the printing substrate, print head composition or printing speed is changed,
• Recalculation (7) by the computer, using the taught-in data model, of the setting parameters for configuring the inkjet printing press when the printing substrate, the print head composition or the printing speed is changed,
• Performing (8) a test print and checking (9) that the test print is OK, and
• Adaptation (10a, 10b, 10c) by the computer of the data records in the database to the changed setting parameters,
**characterized in that**
the setting parameters relate to the printing substrate, the print head composition or the printing speed, and the categories for the setting parameters comprise print substrate-specific, printing press-specific and printing speed-specific categories,
when at least one categorized setting parameter is changed, this is quantified by a user by executing test runs or by undertaking a density compensation profile, while the computer recalculates other setting parameters influenced by the change in the at least one categorized setting parameter by means of the taught-in data model, and configured data records of setting parameters of the inkjet printing press are made available to the data model for teaching the data model, whereby the correlations and influences between the individual setting parameters are linked by the data model.

2. Method according to claim 1, **characterized in that** the setting parameters comprise ink limits, pinning and corona setting as well as characteristic curves for density compensation and compensation of defective printing nozzles, as well as parameters relating to the printing speed and the printing substrate transport as well as the printing substrate properties.

3. Method according to one of the preceding claims, **characterized in that** the data records of the database comprise historical setting parameters of both the inkjet printing presses currently in use and other inkjet printing presses.

## Revendications

1. Procédé de configuration de machines à imprimer à jet d'encre au moyen d'un ordinateur et d'un modèle de données lors d'une modification du support d'impression, de la composition de la tête d'impression ou de la vitesse d'impression avec les polices suivantes :
• Catégorisation par l'ordinateur des différents paramètres de réglage des machines à imprimer à jet d'encre au moyen d'un modèle de données créé et programmé à cet effet,
• Mémorisation des paramètres de réglage catégorisés dans des enregistrements d'une base de données,
• Création (6a, 6b, 6c) d'un nouveau jeu de paramètres de réglage pour la configuration de la machine à imprimer à jet d'encre pour un travail d'impression particulier lors de la modification du support d'impression, de la composition de la tête d'impression ou de la vitesse d'impression à partir des enregistrements de données mémorisés par l'ordinateur,
• Nouveau calcul (7) des paramètres de réglage pour la configuration de la machine à imprimer à jet d'encre lors de la modification du support d'impression, de la composition de la tête d'impression ou de la vitesse d'impression au moyen du modèle de données appris par l'ordinateur,
• Exécution (8) d'une impression d'essai et vérification (9) si l'impression d'essai est correcte, et
• Adaptation (10a, 10b, 10c) des enregistrements de la base de données aux paramètres de réglage modifiés par l'ordinateur,
**caractérisé en ce**
**que** les paramètres de réglage concernent le support d'impression, la composition de la tête d'impression ou la vitesse d'impression, et les catégories pour les paramètres de réglage comprennent des catégories spécifiques au support d'impression, spécifiques à la machine d'impression et spécifiques à la vitesse d'impression,
**que**, lors de la modification d'au moins un paramètre de réglage catégorisé, celui-ci est quantifié par un utilisateur en effectuant des tests ou en entreprenant un profil de compensation de densité, tandis que l'ordinateur recalcule, au moyen du modèle de données appris, d'autres paramètres de réglage influencés par la modification d'au moins un paramètre de réglage catégorisé, et en ce que le modèle de données appris est utilisé pour calculer un profil de compensation de densité et
**que**, pour l'apprentissage du modèle de données, des enregistrements configurés de paramètres de réglage de la machine à imprimer à jet d'encre sont mis à la disposition de celui-ci, de sorte que les relations de cause à effet et les influences entre les différents paramètres de réglage sont combinées par le modèle de données

2. Procédé selon la revendication 1 **caractérisé en ce que** les paramètres de réglage comprennent des limites d'impression, des réglages d'épinglage et de couronne, ainsi que des courbes caractéristiques pour la compensation de densité et la compensation de buses d'impression défectueuses, ainsi que des paramètres concernant la vitesse d'impression et le transport du support d'impression ainsi que les propriétés du support d'impression.

3. Procédé selon l'une des revendications précédentes **caractérisé en ce que** les enregistrements de la base de données comportent des paramètres de réglage historiques aussi bien des machines à imprimer à jet d'encre actuellement utilisées que d'autres machines.
